# FASCICULE DE BREVET EUROPEEN

(11) **EP 2 893 912 B1**
(45) Date de publication et mention de la délivrance du brevet: **02.11.2016**
(21) Numéro de dépôt: 15150409.9
(22) Date de dépôt: 08.01.2015
(51) Int. Cl.: A61G 5/12, A61G 5/10

(54) **FAUTEUIL MÉDICALISÉ À REPOSE-PIED ARTICULÉ**
MEDIZINISCHER ROLLSTUHL MIT GELENK-FUßSTÜTZE
HOSPITAL CHAIR WITH HINGED FOOT SUPPORT

(30) Priorité: 10.01.2014 FR 1450181
(43) Date de publication de la demande: 15.07.2015
(73) Titulaire: Medicatlantic, 85670 St Paul Mont Penit (FR)
(72) Inventeur: Le Roux, David, 85670 Saint Paul Mont-Penit (FR); Billaud, Julien, 85670 Saint Paul Mont-Penit (FR)
(74) Mandataire: Demulsant, Xavier

(56) Documents cités:
- DE-U1-202012 100 345
- FR-A1- 2 692 454
- GB-A- 2 473 423
- US-A1- 2012 292 877

## Description

L'invention concerne le domaine des fauteuils, et plus particulièrement les fauteuils permettant le déplacement de personnes en milieu médical.

Ce type de fauteuil est notamment utilisé dans les hôpitaux ou les maisons de retraite pour permettre le transfert des patients par des aides soignants.

Il existe différents types de fauteuils selon les besoins.

En milieu hospitalier, un fauteuil médicalisé doit ainsi permettre le déplacement aisé des patients tout en étant à la fois robuste et simple d'entretien. A titre d'illustration, on pourra se référer, par exemple, aux brevets US 2 522 729 (TRAVIS) ou FR 2692454 (LECOUVIOUR) qui présentent un fauteuil médicalisé ayant un cadre, une assise, un dossier, des roues et un repose pieds.

Le mobilier destiné aux maisons de retraites doit également remplir les mêmes fonctions médicales, sans toutefois négliger l'aspect esthétique. En effet, les résidents des maisons de retraite recherchent un espace de vie plus proche de celui de la vie courante. Aussi les fabricants de mobilier ont-ils créé une gamme de mobilier proche visuellement du mobilier usuel, tout en incluant des fonctionnalités médicales.

Le brevet GB 2 473 423 (VERNACARE) présente ainsi un fauteuil roulant équipé d'un repose-pieds solidaire de l'assise du fauteuil, le repose-pieds étant mobile entre une position basse et une position haute en étant actionnable à l'initiative du patient, et plus particulièrement par les mouvements d'assise ou de relevée du patient : lorsque le patient s'assoit sur le fauteuil, son poids fait remonter le repose-pieds par un mécanisme de renvoi ; à l'inverse, lorsque le patient se relève, le repose-pieds est libéré, et peut reprendre sa position basse. Ce fauteuil est en outre muni d'un système de blocage des roues, qui ne peut cependant être actionné que par l'aide soignant.

Ce fauteuil n'apparaît fonctionnel qu'en théorie. Dans la pratique cependant, le repose-pied ne facilite nullement le mouvement de relevée du patient. En effet, ce n'est qu'en position basse que le repose-pied permet au patient de se relever. Or, pour placer le repose-pied en position basse, le patient doit libérer l'assise de son poids, ce qu'il ne peut faire qu'à la force de ses bras. Or les personnes âgées, qui représentent la majorité des patients visés, n'ont généralement plus de force dans les bras. De sorte qu'ils ne peuvent se relever seuls de ce fauteuil et doivent par conséquent être assistés des aides soignants qui sont dès lors exposés aux lumbagos, tendinites et autres hernies.

Un premier objectif est de proposer un fauteuil qui contribue à l'autonomie des patients.

Un deuxième objectif est de rendre plus simple et plus sûre d'utilisation des fauteuils pour les aides soignants.

Un troisième objectif est, plus particulièrement, de proposer un fauteuil facilitant le travail de l'aide soignant pour la sortie et l'entrée d'un patient dans le fauteuil.

Un quatrième objectif est de proposer un fauteuil qui soit simple de fabrication et de maintenance.

Un cinquième objectif est de proposer un fauteuil qui soit robuste.

Un sixième objectif est de proposer un fauteuil qui soit léger pour permettre un déplacement aisé des patients.

A cet effet, il est proposé un fauteuil roulant selon la revendication 1, comprenant :
- un châssis, une assise montée sur le châssis et des roues montées sur le châssis, ces roues ayant chacune une bande de roulement et définissant ensemble un plan de roulage,
- au moins un frein muni d'un patin et d'un doigt formant suiveur de came, ce frein étant déplaçable en translation par rapport au châssis entre une position de freinage dans laquelle le patin est appliqué contre la bande de roulement d'une roue, et une position de roulage dans laquelle le patin est écarté de la bande de roulement,
- un mécanisme d'actionnement du frein, qui comprend :
   ∘ une came coopérant avec le doigt, cette came étant montée en rotation par rapport au châssis entre une position de roulage dans laquelle, via le doigt, la came laisse le frein occuper sa position de roulage, et une position de freinage dans laquelle, via le doigt, la came place le frein dans sa position de freinage, cette came étant munie d'un cran d'arrêt dans lequel, en position de roulage, le doigt du frein est logé ;
   ∘ un ressort de rappel qui sollicite le frein vers sa position de roulage ;
- un repose-pied monté sur le châssis, ce repose-pied étant indépendant de l'assise et mobile par rapport au châssis entre une position basse dans laquelle le repose-pied s'étend au voisinage du plan de roulage, et une position haute écartée de la position basse,
- un mécanisme d'actionnement du repose-pied, qui comprend un bras de levage relié au repose-pied et monté articulé par rapport au châssis, et une tringle portant, à une extrémité avant, un suiveur de came en appui contre le bras de levage ;
- un levier de commande monté en rotation par rapport au châssis, ce levier étant solidaire en rotation de la came et couplé à la tringle par une extrémité arrière de celle-ci, ce levier étant mobile entre :
   ∘ une position de freinage dans laquelle le levier place la came en position de freinage et dans laquelle le levier permet au repose-pied d'occuper sa position basse,
   ∘ une position de roulage dans laquelle le levier place la came en position de roulage et dans laquelle, via la tringle, le levier place le repose-pied dans sa position haute.

De la sorte, en position de freinage, le repose-pied retrouve, par simple gravité, sa position basse qui permet au patient de se relever sans nécessairement devoir s'aider des bras. De plus, en position de roulage, le repose-pied demeure dans sa position haute car le poids des jambes du patient qui s'exerce sur le repose-pied est trop faible pour produire sur l'axe de la came un couple permettant de déloger du cran d'arrêt le doigt du frein.

Diverses caractéristiques supplémentaires peuvent être prévues, seules ou en combinaison :
- en position de roulage, le bras de levage forme avec le plan de roulage un angle compris entre 10 et 20°, et de préférence de 15° environ ;
- en position de roulage, la tringle forme avec le bras de levage un angle compris entre 5 et 15°, et de préférence de 10° environ ;
- le bras de levage comprend une plaque d'appui, et le suiveur de came porté par la tringle se présente sous forme d'un galet en contact roulant avec la plaque d'appui ;
- le mécanisme d'actionnement du repose-pied comprend une paire de bras de levage superposés, à savoir un bras supérieur et un bras inférieur, montés articulés, d'une part, par rapport au châssis par une extrémité arrière et, d'autre part, par rapport au repose-pied par une extrémité avant pour former un parallélogramme déformable ;
- la tringle est pourvue d'une fenêtre oblongue qui coopère avec un pion de guidage solidaire du châssis ;
- le pion de guidage est coaxial avec l'articulation du bras inférieur de levage ;
- le levier comprend une paire de pédales qui s'étendent à l'opposé l'une de l'autre à partir d'un axe d'articulation du levier, à savoir une pédale supérieure de commande de la position de freinage, et une pédale inférieure de commande de la position de roulage, la tringle du mécanisme d'actionnement du repose-pied étant couplée au levier en étant articulée sur la pédale inférieure.

D'autres objets et avantages de l'invention apparaîtront à la lumière de la description d'un mode de réalisation, faite ci-après en référence aux dessins annexés dans lesquels :
- la figure 1 est une vue en perspective, de dessus et par l'avant, d'un fauteuil muni d'un repose-pied articulé ;
- la figure 2 est une vue partielle en perspective de dessous du fauteuil de la figure 1 avec, en médaillon, un détail à échelle agrandie du mécanisme d'actionnement du repose-pied ;
- la figure 3 est une vue en partielle en perspective, de dessus et par l'arrière, du fauteuil des figures précédentes ;
- la figure 4 est une vue partielle en coupe du fauteuil des figures précédentes, illustrant la position de roulage ;
- la figure 5 est une vue de détail en coupe illustrant le frein et son mécanisme d'actionnement en position de roulage, avec, en médaillon, un détail à échelle agrandie centré sur la came ;
- la figure 6 est une vue similaire à la figure 4, illustrant la position de freinage ;
- la figure 7 est une vue similaire à la figure 5, en position de freinage.

Sur la figure 1 est représenté un fauteuil **1** roulant conçu pour faciliter, en milieu médicalisé (notamment en milieu hospitalier, en maison de retraite ou même à domicile), le transfert de patients à mobilité réduite, typiquement des personnes âgées dont les jambes ne sont plus assez fortes pour leur permettre de marcher sur des distances supérieures à quelques mètres.

Ce fauteuil **1** comprend, en premier lieu, un châssis **2** pourvu d'une paire de longerons **3** et d'une traverse **4** centrale reliant les longerons **3.**

Le fauteuil **1** comprend, en deuxième lieu, un siège **5** destiné à accueillir un patient et pourvu à cet effet d'une assise **6** et d'un dossier **7,** ainsi que, le cas échéant (comme dans l'exemple illustré), d'accoudoirs **8** et d'un appuie-tête **9.** Le siège **5** est monté sur le châssis **2,** par exemple par l'intermédiaire d'un vérin **10** solidaire de la traverse **4,** dans lequel est logée une **tige 11** de vérin solidaire de l'assise **6.**

Divers réglages peuvent être prévus : l'assise **6** peut être réglable en hauteur et/ou en profondeur (c'est-à-dire longitudinalement) ; les accoudoirs **8** peuvent être réglables en hauteur et/ou en largeur ; l'appuie-tête **9** peut être réglable en hauteur et/ou en inclinaison.

Le fauteuil **1** comprend, en troisième lieu, des roues **12, 13** montées sur le châssis **2.** Comme on peut le voir notamment sur les figures 1 à 4, le fauteuil **1** comprend, dans l'exemple illustré, quatre roues **12, 13,** à savoir deux roues **12** avant et deux roues **13** arrière. Chaque roue **12, 13** est montée à l'extrémité d'un longeron **3.**

Chaque roue **12, 13** comprend une jante **14** montée en rotation sur un axe **15** solidaire d'une chape **16** elle-même montée en rotation autour d'un axe vertical par rapport à une chemise **17** formée à l'extrémité du longeron **3.**

Chaque roue **12, 13** possède en outre une bande **18** de roulement, de préférence caoutchoutée, qui entoure la jante **14.**

Les roues **12, 13** définissent ensemble un plan **19** de roulage qui, lorsque le fauteuil est posé sur un sol dépourvu d'aspérités, est confondu avec celui-ci.

Le fauteuil **1** comprend de préférence un guidon **20** monté derrière le dossier **7** pour permettre la saisie et le déplacement du fauteuil **1** par un aide-soignant, à la manière d'un chariot.

Le fauteuil **1** comprend, en quatrième lieu, au moins un frein **21** conçu pour bloquer au moins l'une des roues **12, 13.** Dans l'exemple illustré, le fauteuil est équipé de deux freins **21,** associés aux roues **13** arrière.

Chaque frein **21** comprend un coulisseau **22** à une extrémité inférieure duquel est fixé un patin **23** ayant une surface complémentaire de la bande **18** de roulement. Le frein **21** comprend par ailleurs un doigt **24** solidaire du coulisseau **22,** à une extrémité supérieure de celui-ci. Comme illustré sur les figures 5 et 7, ce doigt **24** présente de préférence une forme conique, arrondie à son extrémité. Le frein **21** est déplaçable en translation par rapport au châssis **2** (et plus précisément par rapport à la chemise **17)** entre une position de roulage (figure 5) dans laquelle le patin **23** est écarté de la bande **18** de roulement, et une position de freinage dans laquelle le patin **23** est appliqué contre la bande **18** de roulement (figure 7), ce qui, en conditions normales d'utilisation (sol non glissant, patient de poids raisonnable), bloque par friction le fauteuil **1** en position. Un mécanisme supplémentaire (non représenté) peut être optionnellement prévu pour, en position de freinage, bloquer en outre la rotation de la roue autour de son axe vertical.

Le fauteuil **1** comprend, en cinquième lieu, un mécanisme **25** d'actionnement du frein **21.** Ce mécanisme **25** comprend un ressort **26** de rappel, de préférence un ressort de compression, qui sollicite le frein **21** vers sa position de roulage. Dans l'exemple illustré, le ressort **26** est interposé entre un épaulement **27** formé à l'intérieur de la chemise **17,** et une partie **28** supérieure élargie du coulisseau **22.**

Le mécanisme **25** d'actionnement du frein **21** comprend par ailleurs une came **29** coopérant avec le doigt **24** pour déplacer le frein 21. Cette came **29** est montée en rotation par rapport au châssis **2** (et plus précisément par rapport à la chemise **17)** autour d'un axe horizontal, entre une position de roulage dans laquelle la came **29** laisse (via le doigt **24)** le frein **21** occuper sa position de freinage, et une position de freinage dans laquelle la came **29** place (via le doigt **24)** le frein **21** dans sa position de roulage.

Comme on le voit bien dans les médaillons de détail des figures 5 et 7, la came **29** est munie d'un cran **30** d'arrêt propre à accueillir le doigt **24.** Ce cran **30** d'arrêt est, dans l'exemple illustré, formé par une échancrure creusée radialement dans une périphérie **31** (par ailleurs essentiellement circulaire) de la came **29.**

Comme on le voit aussi dans les médaillons de détail des figures 5 et 7, la came **29** comprend un deuxième cran **32,** adjacent au premier cran **30** et séparé de celui-ci par une dent **33** en saillie, et une rampe **34** qui relie le deuxième cran **32** à la périphérie **31** circulaire de la came **29.** La came **29** comprend, en son centre, un trou **35** à contour hexagonal.

Le fauteuil **1** comprend, en sixième lieu, un levier **36** de commande, monté en rotation par rapport au châssis **2,** conçu pour entraîner la came **29** en rotation et ainsi actionner ou libérer le(s) frein(s).

Plus précisément, ce levier **36** est monté en rotation sur les chemises **17** autour d'un axe **37** horizontal d'articulation. Le levier **36** est rendu solidaire en rotation de la (ou chaque) came **29** au moyen d'une broche **38** à section hexagonale enfilée dans le trou **35** central, complémentaire, de la came **29.** Comme on le voit sur l'exemple illustré sur la figure 3, l'axe **37** d'articulation n'est pas nécessairement unitaire : il est ici formé par deux articulations **37** coaxiales portées par chacune des chemises **17.**

Le levier **36** est mobile entre :
∘ une position de freinage dans laquelle le levier **36** place la came **29** en position de freinage,
∘ une position de roulage dans laquelle le levier **36** place la came **29** en position de roulage.

Selon un mode de réalisation illustré sur la figure 3, le levier **29** comprend une paire de pédales **39, 40** qui s'étendent à l'opposé l'une de l'autre à partir de l'axe **37** d'articulation du levier **36,** à savoir une pédale **39** supérieure de commande de la position de freinage, et une pédale **40** inférieure de commande de la position de roulage. La pédale **39** supérieure est ici formée de deux sections **41** en L non jointives. Quant à la pédale **40** inférieure, elle est avantageusement monobloc, et comprend une barre **42** transversale qui se raccorde aux articulations par deux sections **43** d'extrémité coudées.

En position de roulage, la came **29** est orientée angulairement de telle sorte que le premier cran **30** s'ouvre vers le bas, le doigt **24** y étant logé (figure 5) sous l'action du ressort **26** de rappel qui sollicite le doigt **24** en direction de l'axe de la came **29.**

La dent **33** s'oppose à la rotation de la came **29** en exerçant sur le flanc du doigt **24** un effort essentiellement tangentiel. Pour déloger le doigt **24** du cran **30,** il est nécessaire d'imprimer à la came **29** (par poussée sur la pédale **39** supérieure, comme suggéré par la flèche **F1** sur la figure 6) un mouvement de rotation (dans le sens de la flèche **F2** dans le médaillon de détail de la figure 7) en lui appliquant un couple moteur supérieur à une valeur seuil permettant de repousser le doigt **24,** à l'encontre du ressort **26** de rappel (flèche **F3** dans le médaillon de détail de la figure 7), en faisant glisser la dent **33** sur l'extrémité du doigt **24.**

Le ressort **26** est taré, et la came **29** dimensionnée, pour que la valeur seuil du couple moteur soit supérieure ou égale à 5 Nm. Selon un mode préféré de réalisation, cette valeur seuil est comprise entre 5 Nm et 30 Nm. Il est possible, mais déconseillé, de dépasser cette dernière valeur, car le bras de levier (en d'autres termes, la longueur de la pédale **39** supérieure, mesurée à partir de l'axe **37** d'articulation du levier **36)** nécessaire pour manoeuvrer la came **29** est alors relativement important, et on expose en outre la came **29** à un risque de rupture. On aborde à nouveau cette question ci-après.

Le fauteuil **1** comprend, en septième lieu, un repose-pied **44** monté sur le châssis **2,** destiné à accueillir les pieds du patient et à les surélever par rapport au sol lors du roulage, tout en permettant au patient de prendre appui sur le sol lorsqu'il doit se relever (avec ou sans aide).

Ce repose-pied **44** est indépendant de l'assise **6,** auquel il n'est relié par aucun mécanisme. Le repose-pied **44** est en revanche mobile par rapport au châssis **2,** entre une position basse (figure 4) dans laquelle le repose-pied **44** s'étend au voisinage du plan **19** de roulage, et une position haute écartée de la position basse.

Le fauteuil **1** comprend, en huitième lieu, un mécanisme **45** d'actionnement du repose-pied **44** pour permettre le déplacement de celui-ci de sa position basse à sa position haute, et réciproquement.

Ce mécanisme **45** d'actionnement comprend au moins un bras **46** de levage relié au repose-pied **44** et monté articulé par rapport au châssis **2.**

Selon un mode de réalisation préféré illustré sur les figures, le mécanisme **45** d'actionnement du repose-pied comprend une paire de bras **46, 47** de levage superposés, à savoir un bras **46** supérieur et un bras **47** inférieur, montés articulés, d'une part, par rapport au châssis **2** (par exemple au moyen de boulons **48** formant une articulation arrière) par une extrémité arrière et, d'autre part, par rapport au repose-pied **44** par une extrémité avant.

Comme illustré sur la figure 1, chaque bras **46, 47** est monté articulé, par son extrémité arrière, sur la traverse **4,** et s'étend entre les longerons **3** du côté des roues **12** avant. L'articulation sur le repose-pied **44** s'effectue par l'intermédiaire d'une chape **49** dans laquelle sont reçues et fixées (par exemple au moyen de boulons **50** formant une articulation avant) les extrémités avant des bras **46, 47** de levage. Les bras **46, 47** sont de longueur égale et forment ainsi un parallélogramme déformable qui permet de déplacer le repose-pied **44** en maintenant son assiette constante.

Le mécanisme **45** d'actionnement du repose-pied **44** comprend en outre une tringle **51** couplée au levier **36** par une extrémité arrière et portant, à une extrémité avant, un suiveur **52** de came en appui contre l'un des bras **46, 47** de levage.

Selon un mode préféré de réalisation illustré sur les figures, le mécanisme **45** d'actionnement du repose-pied **44** comprend, pour l'équilibrage des efforts, une paire de tringles **51** identiques qui s'étendent parallèlement, entre les longerons **3.**

Plus précisément, et comme cela est visible sur la figure 2, à son extrémité arrière, chaque tringle **51** est couplée au levier **36** en étant articulée sur la pédale **40** inférieure, par exemple sur une patte **53** en saillie solidaire de celle-ci. L'articulation est par exemple réalisée au moyen de boulons **54.**

A leur extrémité avant, les tringles **51** sont reliées par un arbre **55** portant un galet (par exemple un roulement) qui forme le suiveur **52** de came. Ce galet **52** est en contact roulant avec une plaque **56** d'appui prévue sur le bras **46** supérieur de levage.

Comme on le voit dans le médaillon de détail de la figure 2, chaque tringle **51** est pourvue d'une fenêtre **57** oblongue qui coopère avec un pion **58** de guidage solidaire du châssis **2.** Selon un mode particulier de réalisation, ce pion **58** de guidage est coaxial avec l'articulation du bras **47** inférieur de guidage sur le châssis **2.** Ce pion **58** est par exemple formé par le corps d'un boulon **48** de fixation du bras **47** inférieur sur le châssis **2.**

La manoeuvre du repose-pied **44** est commandée par le levier **36.** En position de roulage, le levier **36** place, via la (les) tringle(s) **51,** le repose-pied **44** dans sa position haute. Plus précisément, l'exercice d'une poussée (flèche **F4,** figure 4) sur la pédale **40** inférieure provoque la rotation du levier **36** et le déplacement de la tringle **51** vers l'avant (flèche **F5,** figure 4), celle-ci étant guidée par le coulissement du pion **58** dans la fenêtre **57.** La (les) tringle(s) **51** exerce(nt) alors une poussée, via le galet **52,** sur la plaque **56** d'appui et contraint par conséquent le bras **46** supérieur de levage à pivoter autour de son articulation **48** arrière, ce qui entraîne solidairement la rotation du bras **47** inférieur et la remontée du repose-pied **44** vers sa position haute (flèche **F6,** figure 4). La butée de fin de course angulaire du levier **36** (déterminant la position haute du repose-pied **44)** est réalisée par la fenêtre **57** oblongue, à une extrémité arrière de laquelle vient s'appliquer le pion **58** de guidage. Nous avons vu que dans cette position de roulage, le frein **21** libère les roues **13** arrière. De la sorte, il est possible à l'aide-soignant de déplacer librement le fauteuil **1,** les pieds du patient étant surélevés par le repose-pied **44** et ne formant ainsi aucun obstacle au roulage.

A contrario, en position de freinage, le levier **36** permet au repose-pied **44** d'occuper sa position basse. En effet, la poussée (flèche **F1,** figure 6) exercée sur la pédale **39** supérieure provoque la rotation inverse du levier **36** et le déplacement de la (des) tringle(s) **51** vers l'arrière (flèche **-F5,** figure 6). Sous l'effet du poids propre du repose-pied **44** et des bras **46, 47** de levage, auxquels s'ajoute, lorsque les pieds d'un patient sont en appui sur le repose-pied **44,** le poids de ceux-ci, les bras **46, 47** pivotent en sens inverse et le repose-pied **44** s'abaisse (flèche **-F6,** figure 6) au fur et à mesure que le galet **52** s'escamote vers l'arrière, jusqu'à ce que le repose-pied **44** atteigne sa position basse. La butée de fin de course angulaire du levier **36**

(déterminant la position basse du repose-pied **44)** est réalisée par la fenêtre **57** oblongue, à une extrémité avant de laquelle vient s'appliquer le pion **58** de guidage. Nous avons vu que, dans cette position de freinage, le frein **21** bloque les roues **13** arrière. De la sorte, le fauteuil **1** est à l'arrêt et les pieds du patient sont en appui sur le sol par l'intermédiaire du repose-pied **44,** ce qui permet au patient de se relever (avec ou sans aide).

L'architecture du mécanisme d'actionnement du repose-pied est telle qu'en position de roulage le poids combiné du repose-pied **44,** des bras **46, 47** et des pieds du patient est insuffisant pour faire basculer le levier **36** vers sa position de freinage, le couple généré sur l'axe **37** d'articulation du levier **36** étant insuffisant pour déloger le doigt **24** du cran **30** de la came **29.**

On note, en référence à la figure 4 :
**L1** la longueur des bras **46, 47** de levage, mesurée entre les axes **48, 50** d'articulation ;
**L2** l'entraxe entre le galet **52** et l'articulation **48** arrière du bras **46** supérieur, en position de roulage ;
**L3** la distance de l'articulation **54** arrière de la tringle **51** à l'axe **37** d'articulation du levier **36 ;**
**A1** l'angle des bras **46, 47** de levage avec le plan **19** de roulage, en position de roulage ;
**A2** l'angle du bras **46** supérieur de levage avec la tringle **51,** en position de roulage ;
**A3** l'angle entre la tringle **51** et le segment (en trait mixte sur la figure 4) joignant l'articulation **54** de la tringle **51** à l'axe **37** d'articulation du levier **36** ;
F l'effort qui s'exerce sur l'articulation **50** avant du bras **46** supérieur, par les poids combinés des bras **46, 47,** du repose-pied **44** et des pieds du patient ;
C le couple qui s'exerce sur l'axe **37** d'articulation du levier **36,** résultant de l'effort F.

Il est aisé de démontrer que le couple C se calcule à l'aide de la formule suivante : $C = F ⋅ L 3 ⋅ \frac{L 1}{L 2} ⋅ cos A 1 ⋅ sin A 2 ⋅ sin A 3$

On fournit ci-après un exemple de valeurs pour les paramètres précités :

| | |
|---|---|
| **L1** | 250 mm |
| **L2** | 100 mm |
| **L3** | 80 mm |
| **A1** | 15° |
| **A2** | 10° |
| **A3** | 60° |
| F | 100 N (≈10kg) |

La formule ci-dessus permet de déduire la valeur du couple C, soit 3 Nm environ. Ce calcul ne tient cependant pas compte des frottements, en particulier entre le pion **58** et le bord de la fenêtre **47.** En effet, le pion oppose au mouvement de la tringle **51** vers l'arrière un effort résistant de frottement sensiblement proportionnel à l'effort F (le coefficient de proportionnalité dépendant des matériaux choisis pour le pion **58** et la tringle **51)** et dirigé vers l'avant, dans l'axe de la tringle **51.** Cet effort réduit considérablement, dans la pratique, le couple C appliqué sur l'axe **37** d'articulation du levier. Quoi qu'il en soit, la valeur du couple C est très inférieure à la valeur seuil (supérieure à 5 Nm) du couple moteur permettant de manoeuvrer la came **29** qui, en conséquence, demeure en position de roulage tant qu'aucune poussée suffisante n'est exercée sur la pédale **39** supérieure.

Dès lors qu'une telle poussée est exercée (au pied par l'aide-soignant), comme suggéré par la flèche **F1** sur la figure 6, et que cette poussée génère sur l'axe **37** d'articulation du levier **36** un couple dont la valeur est supérieure à la valeur seuil, la came **29** peut pivoter, dégageant le doigt **24** du cran **30,** et le frein **21** peut être déplacé vers sa position de freinage tandis que le repose-pied **44** est simultanément libéré par le galet **52** pour reprendre sa position basse.

On note **L4** la longueur de la pédale **39** supérieure, mesurée à partir de l'axe **37** d'articulation du levier, et C' le couple généré sur l'axe **37** d'articulation du levier par un effort, noté F', exercé suivant la flèche **F1** sur la pédale **39** supérieure, destiné à placer le frein **21** en position de freinage. Le couple C' se calcule à l'aide de la formule suivante : $C ′ = F ′ ⋅ L 4$

Ainsi, pour un effort F' de 150 N (soit environ 15 kg) et une **longueur L4** de 125 mm, le couple C' généré est de 18,75 Nm.

Ce couple suffit largement à manoeuvrer la came **29,** lorsque la valeur seuil du couple moteur est inférieure à 15 Nm.

En maintenant la longueur **L4,** et en exerçant un effort F' de 240 Nm (soit environ 25 kg), le couple C' généré est de 30 Nm, permettant de manoeuvrer la came **29** dans tous les cas (nous avons vu que 30 Nm est la valeur seuil maximale conseillée).

On notera que les valeurs numériques fournies ci-dessus le sont uniquement à titre d'exemple mais ne sont cependant ni impératives, ni limitatives.

D'une manière générale, on comprend que les paramètres **A1, A2 L1** et **L2** notamment, permettent de faire varier le couple C. Pour éviter que ce couple n'atteigne la valeur seuil permettant de manoeuvrer la came **29** et ainsi de déplacer le frein **21** en position de freinage sans action sur le levier **36,** on veillera, de préférence, à ce qu'en position de roulage l'angle **A1** ne dépasse pas 20°, tout en étant avantageusement supérieur ou égal à 10°. Une valeur de 15° environ (comme dans l'exemple proposé ci-dessus) représente un bon compromis.

De même, l'angle **A2** est de préférence inférieur à 15°. Une valeur de 10° environ (comme dans l'exemple proposé ci-dessus) représente également un bon compromis.

Le fauteuil **1** qui vient d'être décrit offre un certain nombre d'avantages.

Premièrement, le repose-pied **44** étant indépendant de l'assise **6,** il n'oblige pas le patient à s'aider des bras pour se relever. En d'autres termes, dès lors que l'aide-soignant a actionné le frein **21,** le repose-pied **44** passant en position basse permet au patient de se relever en prenant appui sur le sol. Il en résulte une contribution à l'autonomie des patients. Par « indépendant » est signifié ici que la structure et le fonctionnement du repose-pied ne sont pas liés à l'assise, l'actionnement du repose-pied ne dépendant pas de l'assise. Il n'existe ainsi aucun lien fonctionnel et structurel entre ce qui est au dessus du châssis (et notamment l'ensemble de la structure de l'assise, du dossier, des accoudoirs, de l'appui tête qui peuvent être réalisés selon différents design), et la structure du châssis lui-même.

Deuxièmement, de manière subsidiaire, cette autonomie accrue des patients rend l'utilisation du fauteuil 1 plus sûre et ergonomique pour les aides-soignants, qui ne sont pas systématiquement contraints d'aider les patients à se relever.

Troisièmement, lorsque l'aide-soignant aide le patient à se relever ou à s'installer, il peut compter sur un appui ferme des pieds de celui-ci au sol, le repose-pied **44** étant en position basse. Le travail de l'aide-soignant s'en trouve ainsi facilité.

Quatrièmement, les mécanismes **25, 45** d'actionnement des freins **21** et du repose-pied **44** sont de fabrication relativement simple, et ne nécessitent que peu d'opérations de maintenance.

Cinquièmement, de manière subsidiaire, ces mécanismes **25, 45** sont robustes et garantissent une bonne longévité du fauteuil **1.**

Sixièmement, ces mécanismes **25, 45** sont compacts et légers, ce qui allège le fauteuil **1** et facilite son utilisation, en particulier son déplacement et sa manipulation lors des (rares) opérations de maintenance.

Le mouvement de montée et descente du repose-pied ne résulte pas de ce que le patient s'assoit ou se lève, mais est provoqué par l'aide-soignant. Dès que l'aide-soignant a actionné le frein, le repose-pied est passé en position basse, sans que le patient ait du, pour ce faire, se lever du siège à la force des bras.

## Revendications

1. Fauteuil **(1)** roulant comprenant :
- un châssis **(2),** une assise **(6)** montée sur le châssis **(2)** et des roues avant **(12)** et des roues arrières **(13)** montées sur le châssis **(2),** ces roues **(12, 13)** ayant chacune une bande **(18)** de roulement et définissant ensemble un plan **(19)** de roulage,
- au moins un frein **(21)** muni d'un patin **(23)** et d'un doigt **(24)** formant suiveur de came, ce frein **(14)** étant associé à une roue arrière **(13)** et déplaçable en translation par rapport au châssis **(2)** entre une position de roulage dans laquelle le patin **(23)** est écarté de la bande **(18)** de roulement de la roue, et une position de freinage dans laquelle le patin **(23)** est appliqué contre la bande **(18)** de roulement,
- un mécanisme **(25)** d'actionnement du frein **(21),** qui comprend :
∘ une came **(29)** coopérant avec le doigt **(24),** cette came **(29)** étant montée en rotation par rapport au châssis **(2)** entre une position de roulage dans laquelle, via le doigt **(24),** la came **(29)** permet au frein **(21)** d'occuper sa position de roulage, et une position de freinage dans laquelle, via le doigt **(24),** la came **(29)** place le frein **(21)** dans sa position de freinage,
∘ un ressort **(26)** de rappel qui sollicite le frein **(21)** vers sa position de roulage ;
- un repose-pied **(44)** monté sur le châssis **(2),** mobile par rapport à celui-ci entre une position basse dans laquelle le repose-pied **(44)** s'étend au voisinage du plan **(19)** de roulage, et une position haute écartée de la position basse,
- un mécanisme **(45)** d'actionnement du repose-pied **(44),** qui comprend un bras **(46)** de levage relié au repose-pied **(44)** et monté articulé par rapport au châssis **(2),** et une tringle **(51)** portant, à une extrémité avant, un suiveur **(52)** de came en appui contre le bras **(46)** de levage ;
- un levier **(36)** de commande monté en rotation par rapport au châssis **(2),** ce levier **(36)** étant solidaire en rotation de la came **(29)** et couplé à la tringle **(51)** par une extrémité arrière de celle-ci, ce levier **(36)** étant mobile entre :
∘ une position de freinage dans laquelle le levier **(36)** place la came **(29)** en position de freinage et dans laquelle le levier **(36)** permet au repose-pied **(44)** d'occuper sa position basse,
∘ une position de roulage dans laquelle le levier **(36)** place la came **(29)** en position de roulage et dans laquelle, via la tringle **(51),** le levier **(36)** place le repose-pied **(44)** dans sa position haute,
le repose-pied **(44)** étant indépendant de l'assise **(6)** et son fonctionnement n'étant pas lié à l'assise, l'actionnement du repose-pied ne dépendant pas de l'assise, la came **(29)** étant munie d'un cran **(30)** d'arrêt dans lequel, en position de roulage, le doigt **(24)** du frein **(21)** est logé.

2. Fauteuil **(1)** selon la revendication 1, **caractérisé en ce que**, en position de roulage, le bras **(46)** de levage forme avec le plan **(19)** de roulage un angle **(A1)** compris entre 10 et 20°.

3. Fauteuil **(1)** selon la revendication 2, **caractérisé en ce que**, en position de roulage, le bras **(46)** de levage forme avec le plan **(19)** de roulage un angle **(A1)** d'environ 15°.

4. Fauteuil **(1)** selon l'une des revendications précédentes, **caractérisé en ce que**, en position de roulage, la tringle **(51)** forme avec le bras **(46)** de levage un angle **(A2)** inférieur à 15°.

5. Fauteuil **(1)** selon la revendication 4, **caractérisé en ce que** la tringle **(51)** forme avec le bras **(46)** de levage un angle **(A2)** de 10° environ.

6. Fauteuil **(1)** selon l'une des revendications précédentes, **caractérisé en ce que** le bras **(46)** de levage comprend une plaque **(56)** d'appui, et **en ce que** le suiveur **(52)** de came porté par la tringle **(51)** se présente sous forme d'un galet en contact roulant avec la plaque **(56)** d'appui.

7. Fauteuil **(1)** selon l'une des revendications précédentes, **caractérisé en ce que** le mécanisme **(45)** d'actionnement du repose-pied **(44)** comprend une paire de bras **(46, 47)** de levage superposés, à savoir un bras **(46)** supérieur et un bras **(47)** inférieur, montés articulés, d'une part, par rapport au châssis **(2)** par une extrémité arrière et, d'autre part, par rapport au repose-pied **(44)** par une extrémité avant pour former un parallélogramme déformable.

8. Fauteuil **(1)** selon l'une des revendications précédentes, **caractérisé en ce que** la tringle **(51)** est pourvue d'une fenêtre **(57)** oblongue qui coopère avec un pion **(58)** de guidage solidaire du châssis **(2).**

9. Fauteuil **(1)** selon les revendications 7 et 8, prises en combinaison, **caractérisé en ce que** le pion **(58)** de guidage est coaxial avec l'articulation **(48)** du bras **(46)** inférieur de levage sur le châssis **(2).**

10. Fauteuil **(1)** selon l'une des revendications précédentes, **caractérisé en ce que** le levier **(36)** comprend une paire de pédales qui s'étendent à l'opposé l'une de l'autre à partir d'un axe **(37)** d'articulation du levier **(36),** à savoir une pédale **(39)** supérieure de commande de la position de freinage, et une pédale **(40)** inférieure de commande de la position de roulage, la tringle **(51)** du mécanisme d'actionnement du repose-pied **(44)** étant couplée au levier **(36)** en étant articulée sur la pédale **(40)** inférieure.

## Patentansprüche

1. Rollstuhl (1), umfassend:
- ein Fahrgestell (2), einen auf dem Fahrgestell (2) montierten Sitz (6) sowie Vorderräder (12) und Hinterräder (13), die am Fahrgestell (2) montiert sind, wobei diese Räder (12, 13) jeweils eine Lauffläche (18) haben und zusammen eine Fahrebene (19) definieren,
- mindestens eine Bremse (21), die mit einem Klotz (23) und einem Finger (24) versehen ist, der einen Nockenfolger bildet, wobei diese Bremse (14) einem Hinterrad (13) zugeordnet und bezüglich des Fahrgestells (2) zwischen einer Fahrposition, in der der Klotz (23) von der Lauffläche (18) des Rads entfernt ist, und einer Bremsposition, in der der Klotz (23) an der Lauffläche (18) anliegt, translatorisch verschiebbar ist,
- einen Mechanismus (25) zur Betätigung der Bremse (21), der Folgendes umfasst:
• einen Nocken (29), der mit dem Finger (24) zusammenwirkt, wobei dieser Nocken (29) bezüglich des Fahrgestells (2) zwischen einer Fahrposition, in der der Nocken (29) über den Finger (24) gestattet, dass die Bremse (21) ihre Fahrposition einnimmt, und einer Bremsposition, in der der Nocken (29) die Bremse (21) über den Finger (24) in ihre Bremsposition platziert, drehbar montiert ist,
• eine Rückholfeder (26), die die Bremse (21) zu ihrer Fahrposition hin beaufschlagt,
- eine Fußstütze (44), die am Fahrgestell (2) montiert und diesbezüglich zwischen einer unteren Position, in der sich die Fußstütze (44) in der Nähe der Fahrebene (19) erstreckt, und einer von der unteren Position beabstandeten oberen Position beweglich ist,
- einen Mechanismus (45) zur Betätigung der Fußstütze (44), der einen Hebearm (46), der mit der Fußstütze (44) verbunden und gelenkig bezüglich des Fahrgestells (2) montiert ist, und eine Stange (51) umfasst, die an einem vorderen Ende einen Nockenfolger (52) trägt, der am Hebearm (46) anliegt,
- einen Steuerhebel (36), der bezüglich des Fahrgestells (2) drehbar montiert ist, wobei dieser Hebel (36) drehfest mit dem Nocken (29) verbunden und an einem hinteren Ende der Stange (51) an diese gekoppelt ist, wobei dieser Hebel (36) zwischen
• einer Bremsposition, in der der Hebel (36) den Nocken (29) in die Bremsposition platziert und in der der Hebel (36) gestattet, dass die Fußstütze (44) ihre untere Position einnimmt,
• einer Fahrposition, in der der Hebel (36) den Nocken (29) in die Fahrposition platziert und in der der Hebel (36) die Fußstütze (44) über die Stange (51) in ihre obere Position platziert,
beweglich ist,
wobei die Fußstütze (44) vom Sitz (6) unabhängig ist und ihre Funktionalität nicht mit dem Sitz verbunden ist, wobei die Betätigung der Fußstütze nicht vom Sitz abhängig ist,
wobei der Nocken (29) mit einer Raste (30) versehen ist, in der der Finger (24) der Bremse (21) in Fahrposition aufgenommen ist.

2. Stuhl (1) nach Anspruch 1, **dadurch gekennzeichnet, dass** der Hebearm (46) in der Fahrposition mit der Fahrebene (19) einen Winkel (A1) zwischen 10 und 20° bildet.

3. Stuhl (1) nach Anspruch 2, **dadurch gekennzeichnet, dass** der Hebearm (46) in der Fahrposition mit der Fahrebene (19) einen Winkel (A1) von ungefähr 15° bildet.

4. Stuhl (1) nach einem der vorhergehenden Ansprüche, **dadurch gekennzeichnet, dass** die Stange (51) in der Fahrposition mit dem Hebearm (46) einen Winkel (A2) von kleiner als 15° bildet.

5. Stuhl (1) nach Anspruch 4, **dadurch gekennzeichnet, dass** die Stange (51) mit dem Hebearm (46) einen Winkel (A2) von ungefähr 10° bildet.

6. Stuhl (1) nach einem der vorhergehenden Ansprüche, **dadurch gekennzeichnet, dass** der Hebearm (46) eine Stützplatte (56) umfasst und dass der von der Stange (51) getragene Nockenfolger (52) in der Form einer Kontaktrolle vorliegt, die mit der Stützplatte (56) rollt.

7. Stuhl (1) nach einem der vorhergehenden Ansprüche, **dadurch gekennzeichnet, dass** der Mechanismus (45) zur Betätigung der Fußstütze (44) ein Paar übereinanderliegender Hebearme (46, 47) umfasst, und zwar einen oberen Arm (46) und einen unteren Arm (47), die einerseits über ein hinteres Ende bezüglich des Fahrgestells (2) gelenkig montiert sind und andererseits über ein vorderes Ende bezüglich der Fußstütze (44) gelenkig montiert sind, um ein deformierbares Parallelogramm zu bilden.

8. Stuhl (1) nach einem der vorhergehenden Ansprüche, **dadurch gekennzeichnet, dass** die Stange (51) mit einem länglichen Fenster (57) versehen ist, das mit einem fest mit dem Fahrgestell (2) verbundenen Führungszapfen (58) zusammenwirkt.

9. Stuhl (1) nach Ansprüchen 7 und 8 in Kombination, **dadurch gekennzeichnet, dass** der Führungszapfen (58) zu der Gelenkverbindung (48) des unteren Hebearms (46) am Fahrgestell (2) koaxial ist.

10. Stuhl (1) nach einem der vorhergehenden Ansprüche, **dadurch gekennzeichnet, dass** der Hebel (36) ein Paar Pedale umfasst, die sich von einer Gelenkachse (37) des Hebels (36) einander gegenüber erstrecken, und zwar ein oberes Pedal (39) zur Steuerung der Bremsposition und ein unteres Pedal (40) zur Steuerung der Fahrposition, wobei die Stange (51) des Mechanismus zur Betätigung der Fußstütze (44) an den Hebel (36) gekoppelt ist, indem sie am unteren Pedal (40) angelenkt ist.

## Claims

1. Wheelchair (1) comprising:
- a chassis (2), a seating part (6) mounted on the chassis (2) and front wheels (12) and rear wheels (13) which are mounted on the chassis (2), these wheels (12, 13) each having a tyre (18) and together defining a rolling plane (19),
- at least one brake (21) equipped with a brake shoe (23) and with a finger (24) forming a cam follower, this brake (14) being associated with a rear wheel (13) and translationally moveable with respect to the chassis (2) between a rolling position in which the shoe (23) is away from the tyre (18) of the wheel and a braking position in which the brake shoe (23) is pressed against the tyre (18),
- a mechanism (25) for operating the brake (21), which comprises:
o a cam (29) collaborating with the finger (24), this cam (29) being mounted with the ability to rotate with respect to the chassis (2) between a rolling position in which, via the finger (24), the cam (29) allows the brake (21) to occupy its rolling position, and a braking position in which, via the finger (24), the cam (29) places the brake (21) in its braking position,
o a return spring (26) which urges the brake (21) towards its rolling position;
- a footrest (44) mounted on the chassis (2), able to move with respect to the latter between a down position in which the footrest (44) extends in the vicinity of the rolling plane (19) and an up position separated from the down position,
- a mechanism (45) for actuating the footrest (44), which comprises a lifting arm (46) connected to the footrest (44) and mounted articulated with respect to the chassis (2), and a link rod (51) which, at a front end, bears a cam follower (52) bearing against the lifting arm (46);
- an operating lever (36) mounted to rotate with respect to the chassis (2), this lever (36) rotating as one with the cam (29) and being coupled to the link rod (51) via a rear end of the latter, this lever (36) being able to move between:
∘ a braking position in which the lever (36) places the cam (26) in the braking position and in which the lever (36) allows the footrest (44) to occupy its down position,
∘ a rolling position in which the lever (36) places the cam (29) in the rolling position and in which, via the link rod (51), the lever (36) places the footrest (44) in its up position,
the footrest (44) being independent of the seating part (6) and its operation not being connected with the seating part, actuation of the footrest not being dependent on the seating part,
the cam (29) being provided with a stop notch (30) in which, in the rolling position, the finger (24) of the brake (21) is housed.

2. Wheelchair (1) according to Claim 1, **characterized in that**, in the rolling position, the lifting arm (46) forms, with the rolling plane (19), an angle (A1) of between 10 and 20°.

3. Wheelchair (1) according to Claim 2, **characterized in that**, in the rolling position, the lifting arm (46) forms, with the rolling plane (19), an angle (A1) of around 15°.

4. Wheelchair (1) according to one of the preceding claims, **characterized in that**, in the rolling position, the link rod (51) forms with the lifting arm (46) an angle (A2) smaller than 15°.

5. Wheelchair (1) according to Claim 4, **characterized in that** the link rod (51) forms, with the lifting arm (46), an angle (A2) of around 10°.

6. Wheelchair (1) according to one of the preceding claims, **characterized in that** the lifting arm (46) comprises a pressure plate (56), and **in that** the cam follower (52) borne by the link rod (51) takes the form of a roller in rolling contact with the pressure plate (56).

7. Wheelchair (1) according to one of the preceding claims, **characterized in that** the mechanism (45) for actuating the footrest (44) comprises a pair of superposed lifting arms (46, 47), namely an upper arm (46) and a lower arm (47) which are mounted articulated, on the one hand, with respect to the chassis (2) via a rear end and, on the other hand, with respect to the footrest (44) via a front end so as to form a deformable parallelogram.

8. Wheelchair (1) according to one of the preceding claims, **characterized in that** the link rod (51) is provided with an oblong aperture (57) which collaborates with a guide pin (58) secured to the chassis (2).

9. Wheelchair (1) according to Claims 7 and 8 considered in combination, **characterized in that** the guide pin (58) is coaxial with the articulation (48) of the lower lifting arm (46) to the chassis (2).

10. Wheelchair (1) according to one of the preceding claims, **characterized in that** the lever (36) includes a pair of pedals which extend one away from the other from an axis (37) of articulation of the lever (36), namely an upper pedal (39) for controlling the braking position, and a lower pedal (40) for controlling the rolling position, the link rod (51) of the mechanism (44) for actuating the footrest being coupled to the lever (36) by being articulated to the lower pedal (40).
